# EUROPÄISCHE PATENTSCHRIFT

(11) **EP 1 556 606 B1**
(45) Veröffentlichungstag und Bekanntmachung des Hinweises auf die Patenterteilung: **06.09.2006**
(21) Anmeldenummer: 03722224.7
(22) Anmeldetag: 18.03.2003
(51) Int. Cl.: F02M 59/10, F02M 59/06, F02M 59/44, F04B 1/04

(54) **RADIALKOLBENPUMPE ZUR KRAFTSTOFFHOCHDRUCKVERSORGUNG**
RADIAL PISTON PUMP FOR HIGH PRESSURE FUEL SUPPLY
POMPE A PISTONS RADIAUX POUR ALIMENTATION EN CARBURANT SOUS HAUTE PRESSION

(30) Priorität: 11.10.2002 DE 10247645
(43) Veröffentlichungstag der Anmeldung: 27.07.2005
(73) Patentinhaber: ROBERT BOSCH GMBH, 70442 Stuttgart (DE)
(72) Erfinder: KOCH-GROEBER, Hermann, 70469 Stuttgart (DE); SCHAIBLE, Dieter, 72762 Reutlingen (DE)
(86) Internationale Anmeldenummer: PCT/DE2003/000879
(87) Internationale Veröffentlichungsnummer: WO 2004/036031

(56) Entgegenhaltungen:
- DE-A- 10 223 730
- DE-A- 19 814 506
- US-A- 6 077 056
- US-A1- 2002 189 438

## Beschreibung

### Stand der Technik

Die Erfindung geht aus von einer Radialkolbenpumpe zur Kraftstoffhochdruckversorgung bei Kraftstoffeinspritzsystemen von Brennkraftmaschinen, insbesondere bei einem Common-Rail-Einspritzsystem, mit vorzugsweise mehreren bezüglich einer in einem Pumpengehäuse gelagerten Antriebswelle radial in einer Zylinderbohrung angeordneten Kolben, wobei die Kolben einen Kolbenfuß und einen Kolbenschaft aufweisen, mit einer an jedem Kolbenfuß angebrachten Platte zur Übertragung der Förderbewegung von einem exzentrischen Abschnitt der Antriebswelle und einem mit diesem zusammenwirkenden Polygonring auf den Kolben, wobei der Polygonring Abflachungen aufweist, auf denen die Platten aufliegen.

Eine solche Radialkolbenpumpe ist bspw. aus der DE 197 29 788 Al oder der noch nicht veröffentlichten DE 101 50 351.2 bekannt. Wegen der hohen Drücke, auf die der Kraftstoff gebracht werden muss, sind die von der Antriebswelle auf die Kolben zu übertragenden Kräfte sehr groß. Bei der Übertragung der Drehbewegung der Antriebswelle in die oszillierende Bewegung der Kolben findet eine Relativbewegung zwischen Kolben und Polygonring in Umfangrichtung der Antriebswelle statt. Um eine möglichst günstige Kraftübertragung vom Polygonring auf die Kolbenfüße zu gewährleisten, ist an dem dem Polygonring zugewandten Ende des Kolbens eine Platte vorgesehen. Diese Platte stützt sich gegen die Abflachung des Polygonrings ab. Die Abflachung des Polygonrings und die Platte bilden ein Gleitlager, welches durch den im Innenraum des Pumpengehäuses befindlichen Kraftstoff geschmiert und gekühlt wird.

Aus der us 6,077,056 und der DE 198 14 506 A sind Kolbenpumpen bekannt, bei denen in den Kolbenfußplatten je eine Schmiertasche vorgesehen ist.

Der Erfindung liegt die Aufgabe zugrunde, eine Radialkolbenpumpe mit weiter erhöhter Belastbarkeit bereitzustellen.

Diese Aufgabe wird erfindungsgemäß durch Kolbenpumpen mit den kennzeichneden Merkmalen den nebengeordneten Ansprüche 1 und 2 gelöst.

Durch die Schmiertasche wird die Menge an Kraftstoff, welche zur Schmierung des Gleitlagers zwischen Platte und Polygonring zur Verfügung steht, erhöht, was sich positiv auf die Belastbarkeit dieses Gleitlagers auswirkt. Die Befüllung dieser Schmiertasche erfolgt während des Saughubs des Kolbens, da während des Saughubs keine oder nur eine sehr geringe Kraft zwischen der Platte und dem Polygonring wirkt. Infolgedessen ist der Schmierspalt zwischen Platte und Polygonring während des Saughubs relativ groß und das Einströmen von Kraftstoff, unterstützt durch die Kapillarwirkung des Schmierspalts, in die Schmiertasche wird gefördert- Während des Förderhubs wird eine große Kraft vom Polygonring auf die Platte übertragen. Dadurch verkleinert sich das mit Kraftstoff gefüllte Volumen zwischen Platte und Polygonring, welches sich aus dem Schmierspalt und dem Volumen der Schmiertasche zusammensetzt, so dass Kraftstoff aus dem Gleitlager herausgepresst wird und somit ein extrem belastbarer Schmierfilm ausgebildet wird. Dieser Effekt trägt wesentlich zur Steigerung der Belastbarkeit des Gleitlagers zwischen Platte und Polygonring bei.

Durch die erfindungsgemäßen Schmiernuten in den Abflachungen des Polygonrings wird die Förderung von Kraftstoff in die Schmiertaschen verbessert und die Tragfähigkeit des durch Polygonring und Kolbenfußplatte gebildeten Gleitlagers verbessert. Dabei ist darauf zu achten, dass die Schmiernut bei einer seitlichen Auslenkung des Polygonrings relativ zu den Platten eine hydraulische Verbindung zwischen dem Innenraum des Pumpengehäuses und den Schmiertaschen herstellt. Seitlich ausgelenkt ist der Polygonring relativ zu den Platten, wenn sich der exzentrische Abschnitt der Antriebswelle zwischen oberem und unterem Totpunkt bewegt. Dabei ist darauf zu achten, dass die hydraulische Verbindung zwischen dem Innenraum des Pumpengehäuses und den Schmiertaschen dann hergestellt wird, wenn sich der Kolben vom oberen Totpunkt zum unteren Totpunkt im Saughub bewegt.

Alternativ können die Abflachungen des Polygonrings auch so bemessen werden, dass bei einer seitlichen Auslenkung des Polygonrings relativ zu den Platten eine hydraulische Verbindung zwischen dem Innenraum des Pumpengehäuses und den Schmiertaschen hergestellt wird.

Es hat sich als vorteilhaft herausgestellt, wenn die Schmiertasche mittig in der Platte angeordnet ist. In diesem Fall ist die Flächenpressung zwischen Platte und Polygonring sehr gleichmäßig, was sich ebenfalls positiv auf die Belastbarkeit des Gleitlagers auswirkt.

Es hat sich als vorteilhaft herausgestellt, wenn die Schmiertaschen eine Tiefe von 0,001 mm - 0,1 mm aufweisen und/oder der Durchmesser der Schmiertaschen etwa 1/3 bis 2/3 x Durchmesser der Platten beträgt.

Des Weiteren hat sich als vorteilhaft erwiesen, die Schmiertasche konkav auszubilden. Dadurch wird das Befüllen der Schmiertasche während des Saughubs erleichtert.

Die Befüllung der Schmiertasche während des Saughubs und die Ausbildung eines stabilen Schmierfilms während des Förderhubs kann weiter unterstützt werden, wenn die Abmessungen der Platten, insbesondere deren Dicke, so gewählt sind, dass sich die Platten während des Förderhubs durchbiegen und das Volumen der Schmiertaschen weiter verringern. Die Durchbiegung der Platten kann dabei sehr klein sein und nur wenige µm betragen.

Während des Saughubs wird die Durchbiegung der Platte wieder rückgängig gemacht durch die Elastizität der Platte, so dass ein aktives Ansaugen von Kraftstoff aus dem Innenraum des Pumpengehäuses in die Schmiertasche erfolgt. Somit ist eine aktive Förderung von Kraftstoff in das Gleitlager zwischen Platte und Polygonring gewährleistet. Die Fördermenge nimmt mit steigender Belastung des Kolbens zu, so dass die Belastbarkeit des Gleitlagers zwischen Platte und Polygonring der Belastung der Radialkolbenpumpe angepasst ist.

Des Weiteren ist es vorteilhaft, wenn die Schmiertaschen im oberen Totpunkt des Kolbens keine hyraulische Verbindung zu dem Innenraum des Pumpengehäuses haben, da das Gleitlager zwischen Platte und Polygonring im oberen Totpunkt seiner maximalen Belastung ausgesetzt ist. Selbstverständlich soll die hydraulische Verbindung zwischen dem Innenraum des Pumpengehäuses und den Schmiertaschen schon vor dem Erreichen des oberen Totpunkts unterbrochen werden, da erst dann die gewünschte Ausbildung eines Schmierkeils zwischen Platte und Polygonring durch Verdrängen von Kraftstoff aus den Schmiertaschen und dem Schmierspalt stattfindet.

Es hat sich weiter als vorteilhaft erwiesen, wenn die Platten im Pumpengehäuse geführt werden, da dann keine seitlichen Kräfte auf die Platten wirken und die Neigung zum Verkanten zwischen Platte und Polygonring reduziert wird. Solche Platten, die im Pumpengehäuse geführt werden, werden teilweise tassenförmig ausgebildet. weitere Vorteile und vorteilhafte Ausgestaltungen der Erfindung sind der nachfolgenden Zeichnung, deren Beschreibung und den Patentansprüchen entnehmbar.

### Zeichnung

Es zeigen:
- Figur 1: ein Ausführungsbeispiel einer erfindungsgemäßen Radialkolbenpumpe im Querschnitt,
- Figuren 2 bis 4: ein erstes Ausführungsbeispiel einer erfindungsgemäßen Platte und eines erfindungsgemäßen Polygonrings in verschiedenen Darstellungen und
- Figur 5: ein zweites Ausführungsbeispiel einer erfindungsgemäßen Platte und eines erfindungsgemäßen Polygonrings.

### Beschreibung der Ausführungsbeispiele

In Fig. 1 ist ein Querschnitt durch ein Ausführungsbeispiel einer erfindungsgemäßen Radialkolbenpumpe 1 zur Kraftstoffhochdruckerzeugung in Einspritzanlagen von Brennkraftmaschinen dargestellt. Bei dieser Radialkolbenpumpe 1 sind drei Pumpenelemente 3 in einem Winkel von jeweils 120 ° zueinander um eine Antriebswelle 5 angeordnet. In der Schnittebene von Fig. 1 ist ein exzentrischer Abschnitt der Antriebswelle 5 dargestellt. Oberhalb und unterhalb der Zeichnungsebene ist die Antriebswelle 5 drehbar in einem Gehäuse 7 der Radialkolbenpumpe 1 gelagert (nicht dargestellt).

Ein Pumpenelement 3 besteht aus einer Zylinderbohrung 9 und einem Kolben 11, der in der Zylinderbohrung 9 dichtend geführt ist. Der Kolben 11 wiederum besteht aus einem Kolbenschaft 13 und einem Kolbenfuß 15. Der Kolbenfuß 15 ist kraftschlüssig mit einer Platte 17 verbunden.

Zwischen dem in Fig. 1 dargestellten exzentrischen Abschnitt der Antriebswelle 5 und den Platten 17 ist ein Polygonring 19 mit Abflachungen 21 angeordnet. Der Polygonring 19 dient dazu, die Drehbewegung des exzentrischen Abschnitts der Antriebswelle 5 in eine oszillierende Bewegung umzusetzen. Während einer Drehung des exzentrischen Abschnitts der Antriebswelle 5 oszilliert der polygonförmige Ring 19 einmal in Richtung der Längsachse der Kolben 11 und senkrecht zur Längsrichtung der Kolben 11. Der Polygonring 19 soll sich dabei nicht drehen, um ein Verkanten zwischen Abflachungen 21 und Platten 17 zu verhindern. Infolgedessen entsteht eine Gleitbewegung zwischen Platten 17 und der zugehörigen Abflachung 21. Die Richtung der Gleitbewegung zwischen Platte 17 und Abflachung 21 ist in Fig. 1 durch die Doppelpfeile V_{T} angedeutet.

Der Kolben 13 des in Fig. 1 senkrecht nach oben ragenden Pumpenelements 3 befindet sich nahezu im oberen Totpunkt (OT). Infolgedessen liegt die Platte 17 etwa mittig auf der zugehörigen Abflachung 21 des Polygonrings 19 auf. Im OT liegt die Platte 17 genau mittig auf der Abflachung 21 auf. Die beiden anderen Pumpenelemente 3 befinden sich zwischen ihrem oberen Totpunkt und ihrem unteren Totpunkt. Infolgedessen liegt die Platte 17 nicht mittig auf der zugehörigen Abflachung 21 auf. Dieser Zustand wird im Zusammenhang mit der Erfindung als seitliche Auslenkung des Polygonrings 19 relativ zu den Platten 17 bezeichnet. Besonders deutlich wird die seitliche Auslenkung des Polygonrings an dem in Fig. 1 recht unten angeordneten Pumpenelement 3.

Wegen der großen Kräfte, welche vom Polygonring 19 auf die Platten 17 übertragen werden, wenn sich der Kolben 13 vom unteren Totpunkt zu seinem oberen Totpunkt bewegt, ist eine Schmierung zwischen Platte 17 und Abflachung 21 zwingend erforderlich. Die Schmierung erfolgt mit Kraftstoff (nicht dargestellt), welcher in einem Innenraum 25 des Gehäuses 7 vorhanden ist.

Wenn sich der Kolben 13 von seinem oberen Totpunkt zu seinem unteren Totpunkt bewegt, wird er über eine Druckfeder 27, welche sich einenends gegen das Gehäuse 7 und anderenends gegen die mit dem Kolbenfuß fest verbundene Platte 17 abstützt, in Anlage an der zugehörigen Abflachung 21 gehalten. Da die Anpresskraft der Druckfeder 27 sehr viel geringer ist als die während des Förderhubs vom Polygonring auf die Platte 17 übertragene Axialkraft, vergrößert sich der Schmierspalt zwischen Platte 17 und Polygonring 19 während des Saughubs. Während des Förderhubs wird wegen der großen zwischen Polygonring 19 und Platte 17 zu übertragenden Kräfte bei Radialkolbenpumpen nach dem Stand der Technik der Kraftstoff vollständig aus dem Schmierspalt zwischen Platte 17 und Polygonring 19 verdrängt, so dass es zu einem direkten Kontakt zwischen Platte 17 und Polygonring 19 kommen kann und infolgedessen eine unzulässig hohe Temperaturentwicklung und ein "Fressen" zwischen Polygonring 19 und Platte 17 stattfinden kann.

Um dies zu verhindern, sind in den Platten 17 Schmiertaschen 29 vorgesehen, deren Geometrie und Abmessungen anhand der nachfolgenden Fign. 2 und 5 näher erläutert werden.

In Fig. 2 sind ein Polygonring 19 sowie eine Platte 17 vergrößert dargestellt. Die Platte 17 ist im Schnitt dargestellt. Der Kolbenfuß 15 (siehe Fig. 1) ist in den Fign. 2 - 5 aus Gründen der Übersichtlichkeit nicht dargestellt.

In Fig. 2 ist zu erkennen, dass die Schmiertaschen 29 bei diesem Ausführungsbeispiel konkav ausgeführt sind und einen kreisförmigen Querschnitt aufweisen. Es hat sich als vorteilhaft erwiesen, wenn die Tiefe der Schmiertaschen 29 etwa 0,001 mm - 0,1 mm beträgt und die Ausdehnung der Schmiertaschen 29 etwa ⅓ - 2/3 des Durchmessers der Platte 17 entspricht.

In der Abflachung 27 ist eine Schmiernut 31 angeordnet. Die Schmiernut 31 beginnt bei diesem Ausführungsbeispiel am Rand der Abflachung 21 und stellt eine hydraulische Verbindung zwischen dem Innenraum 25 (siehe Fig. 1) und der Schmiertasche 29 her, wenn der Polygonring 19 relativ zur Platte 17 seitlich ausgelenkt ist. Dies ist in der in Fig. 2 dargestellten Position des Polygonrings 19 der Fall.

In Fig. 3 ist der Polygonring 19 nicht seitlich ausgelenkt relativ zur Platte 17, was daran erkennbar ist, dass die Platte 17 mittig auf der Abflachung 21 aufliegt. In dieser Position, welche dann erreicht wird, wenn der Kolben 11 seinen oberen Totpunkt erreicht hat (siehe Fig. 1), besteht keine hydraulische Verbindung zwischen Schmiertasche 29 und Innenraum über die Schmiernut 31. Dies bedeutet, dass der in der Schmiertasche 29 und dem nicht dargestellten Schmierspalt zwischen Platte 17 und Abflachung 21 vorhandene Kraftstoff, welcher durch die große vom Polygonring 19 auf die Platte 17 übertragene Axialkraft des Kolbens 11 verdrängt wird, nur durch das den Schmierspalt zwischen Platte 17 und Abflachung 21 der Schmiertasche 29 in den Innenraum gelangen kann. Dadurch wird ein Schmierkeil zwischen Platte 17 und Abflachung 21 zwangsweise ausgebildet, was die Tragfähigkeit des Gleitlagers zwischen Platte 17 und Abflachung 21 erhöht.

In Fig. 4 ist dieser Effekt weiter veranschaulicht worden. Um die herrschenden Kräfteverhältnisse etwas zu veranschaulichen, ist die Axialkraft F eingetragen, welche die zwischen Platte 17 und Abflachung 21 übertragenen Kräfte andeuten soll. Die Kraftverteilung innerhalb der Platte 17 ist durch Pfeile 33 angedeutet.

Aufgrund der elastischen Durchbiegung (nicht dargestellt), welche die Platte 17 infolge der Axialkraft F erfährt, verringert sich das Volumen der Schmiertasche 29 während des Förderhubs des nicht dargestellten Pumpenelements 3, so dass Kraftstoff zwangsweise aus der Schmiertasche durch den Schmierspalt zwischen Platte 17 und Abflachung 21 in den Innenraum des Gehäuses 7 eintritt. Dieser Effekt kann durch eine geeignete Dimensionierung der Platte 17 weiter unterstützt werden. Wenn nämlich die Platte "weich" ausgebildet wird, wirkt sie wie eine Feder, welche sich während des Saughubs entspannt und somit Kraftstoff in die Schmiertasche 29 ansaugt und durch die Axialkraft F während des Förderhubs sich so durchbiegt, dass die Schmiertasche 29 bzw. deren Volumen, verringert wird. Dabei ist selbstverständlich darauf zu achten, dass die Platte 17 nur elastisch verformt wird und nicht bricht.

Der zuvor beschriebene Pumpeffekt der Platte 17, welcher sich aus den wechselnden Belastungen der Platte 17 während des Saughubs und des Förderhubs einstellt, ist auch wirksam, wenn keine Schmiernut 31 vorgesehen ist. Allerdings wird dieser Pumpeffekt durch die Schmiernut 31 gefördert.

In Fig. 5 ist ein zweites Ausführungsbeispiel einer erfindungsgemäßen Platte 17 und eines erfindungsgemäßen Polygonrings 19 dargestellt. Bei diesem Ausführungsbeispiel ist keine Schmiernut 31 in der Abflachung 21 des Polygonrings 19 vorgesehen. Stattdessen ist die Abflachung 21 so dimensioniert, dass bei maximaler seitlicher Auslenkung des Polygonrings 19 relativ zur Platte 17 die Schmiertasche 29 über die Abflachung 21 hinausragt. Dieser Zustand ist in Fig. 5 mit durchgezogenen Linien dargestellt. Dadurch stellt sich zwangsläufig eine hydraulische Verbindung zwischen Innenraum 25 (siehe Fig. 1) und Schmiertasche 29 ein. Sobald der Polygonring 29 sich in Fig. 5 relativ zur Platte 17 nach rechts bewegt (dieser Zustand ist in Fig. 5 durch eine gestrichelte Darstellung des Kolbenschafts 13 und der Platte 17 angedeutet), wird die Verbindung zwischen Schmiertasche 29 und Innenraum 25 (siehe Fig. 1) unterbrochen und es kommt zu der erfindungsgemäßen zwangsweisen Ausbildung eines Schmierkeils zwischen Platte 17 und Abflachung 21.

## Patentansprüche

1. Kolbenpumpe, insbesondere zur Kraftstoffhochdruckversorgung bei Kraftstoffeinspritzsystemen von Brennkraftmaschinen, besonders bevorzugt bei einem Common-Rail-Einspritzsystem, mit vorzugsweise mehreren bezüglich einer in einem Gehäuse (7) gelagerten Antriebswelle (5) radial in einer Zylinderbohrung (9) angeordneten Kolben (11), wobei die Kolben (11) einen Kolbenfuß (15) aufweisen, mit einer an jedem Kolbenfuß (15) angebrachten Platte (17) zur Übertragung der Förderbewegung von einem exzentrischen Abschnitt der Antriebswelle (5) und einen mit diesem zusammenwirkenden Polygonring (19) auf den Kolben (11), wobei der Polygonring (19) Abflachungen (21) aufweist, auf denen die Platten (17) aufliegen, wobei in den Platten (17) mindestens je eine Schmiertasche (29) vorhanden ist, **dadurch gekennzeichnet, dass** in den Abflachungen (21) des Polygonrings (19) mindestens eine Schmiernut (31) eingearbeitet ist, die bei einer seitlichen Auslenkung des Polygonrings (19) relativ zu den Platten (17) eine hydraulische Verbindung zwischen einem Innenraum (25) des Gehäuses (7) und den Schmiertaschen (29) herstellt.

2. Kolbenpumpe, insbesondere zur Kraftstoffhochdruckversorgung bei Kraftstoffeinspritzsystemen von Brennkraftmaschinen, besonders bevorzugt bei einem Common-Rail-Einspritzsystem, mit vorzugsweise mehreren bezüglich einer in einem Gehäuse (7) gelagerten Antriebswelle (5) radial in einer Zylinderbohrung (9) angeordneten Kolben (11), wobei die Kolben (11) einen Kolbenfuß (15) aufweisen, mit einer an jedem Kolbenfuß (15) angebrachten Platte (17) zur Übertragung der Förderbewegung von einem exzentrischen Abschnitt der Antriebswelle (5) und einen mit diesem zusammenwirkenden Polygonring (19) auf den Kolben (11), wobei der Polygonring (19) Abflachungen (21) aufweist, auf denen die Platten (17) aufliegen, wobei in den Platten (17) mindestens je eine Schmiertasche (29) vorhanden ist, **dadurch gekennzeichnet, dass** die Abflachungen (21) des Polygonrings (19) so bemessen sind, dass bei einer seitlichen Auslenkung des Polygonrings (19) relativ zu den Platten (17) eine hydraulische Verbindung zwischen dem Innenraum (25) des Gehäuses (7) und den Schmiertaschen (29) hergestellt wird.

3. Radialkolbenpumpe nach Anspruch 1 oder 2, **dadurch gekennzeichnet, dass** die mindestens eine Schmiertasche (29) mittig in der Platte (17) angeordnet ist.

4. Radialkolbenpumpe nach einem der vorhergehenden Ansprüche, **dadurch gekennzeichnet, dass** die Schmiertaschen (29) eine Tiefe von 0,001 mm bis 0,1 mm aufweisen.

5. Radialkolbenpumpe nach einem der vorhergehenden Ansprüche, **dadurch gekennzeichnet, dass** der Durchmesser der Schmiertaschen (29) etwa 1/3 bis 2/3 x Durchmesser der Platten (17) beträgt.

6. Radialkolbenpumpe nach einem der vorhergehenden Ansprüche, **dadurch gekennzeichnet, dass** die Schmiertasche (29) konkav ausgebildet ist.

7. Radialkolbenpumpe nach einem der vorhergehenden Ansprüche, **dadurch gekennzeichnet, dass** die Abmessungen der Platten (17), insbesondere deren Dicke, so gewählt sind, dass sich die Platten (17) während des Förderhubs durchbiegen und das Volumen der Schmiertaschen (29) verringern.

8. Radialkolbenpumpe nach einem der vorhergehenden Ansprüche, **dadurch gekennzeichnet, dass** die Schmiertaschen (29) im oberen Totpunkt der Kolbens (11) keine hydraulische Verbindung zu dem Innenraum (25) des Gehäuses (7) haben.

9. Radialkolbenpumpe nach einem der vorhergehenden Ansprüche, **dadurch gekennzeichnet, dass** die Platten (17) im Gehäuse (7) geführt werden.

## Claims

1. Piston pump, in particular for high-pressure fuel supply in fuel injection systems of internal combustion engines, particularly preferably in a common-rail injection system, with preferably a plurality of pistons (11) arranged in a cylinder bore (9) radially with respect to a drive shaft (5) mounted in a casing (7), the pistons (11) having a piston foot (15), with a plate (17), attached to each piston foot (15), for transmitting the conveying movement from an eccentric portion of the drive shaft (5) and a polygonal ring (19), cooperating with the said portion, to the piston (11), the polygonal ring (19) having flattenings (21), on which the plates (17) lie, at least one lubricating pocket (29) being present in each of the plates (17), **characterized in that** the flattenings (21) of the polygonal ring (19) have incorporated in them at least one lubricating groove (31) which, in the case of a lateral deflection of the polygonal ring (19) in relation to the plates (17), makes a hydraulic connection between an inner space (25) of the casing (7) and the lubricating pockets (29).

2. Piston pump, in particular for high-pressure fuel supply in fuel injection system of internal combustion engines, particularly preferably in a common-rail injection system, with preferably a plurality of pistons (11) arranged in a cylinder bore (9) radially with respect to a drive shaft (5) mounted in a casing (7), the pistons (11) having a piston foot (15), with a plate (17), attached to each piston foot (15), for transmitting the conveying movement from an eccentric portion of the drive shaft (5) and a polygonal ring (19), cooperating with the said portion, to the piston (11), the polygonal ring (19) having flattenings (21) on which the plates (17) lie, at least one lubricating pocket (29) being present in each of the plates (17), **characterized in that** the flattenings (21) of the polygonal ring (19) are dimensioned such that, in the event of a lateral deflection of the polygonal ring (19) in relation to the plates (17), a hydraulic connection is made between the inner space (25) of the casing (7) and the lubricating pockets (29).

3. Radial piston pump according to Claim 1 or 2, **characterized in that** the at least one lubricating pocket (29) is arranged centrally in the plate (17).

4. Radial piston pump according to one of the preceding claims, **characterized in that** the lubricating pockets (29) have a depth of 0.001 mm to 0.1 mm.

5. Radial piston pump according to one of the preceding claims, **characterized in that** the diameter of the lubricating pockets (29) is about 1/3 to 2/3 x the diameter of the plates (17).

6. Radial piston pump according to one of the preceding claims, **characterized in that** the lubricating pocket (29) is of concave design.

7. Radial piston pump according to one of the preceding claims, **characterized in that** the dimensions of the plates (17), in particular their thickness, are selected such that, during the conveying stroke, the plates (17) flex and reduce the volume of the lubricating pockets (29).

8. Radial piston pump according to one of the preceding claims, **characterized in that** the lubricating pockets (29) have no hydraulic connection to the inner space (25) of the casing (7) at the top dead centre of the pistons (11).

9. Radial piston pump according to one of the preceding claims, **characterized in that** the plates (17) are guided in the casing (7).

## Revendications

1. Pompe à pistons, en particulier pour l'alimentation en carburant sous haute pression dans des systèmes d'injection de carburant de moteurs à combustion interne, de préférence dans un système d'injection à rampe commune, comprenant de préférence plusieurs pistons (11) dans un alésage de cylindre (9) radialement par rapport à un arbre moteur (5) logé dans un boîtier (7), les pistons (11) présentant un pied de piston (15) avec une plaque (17) montée sur chaque pied de piston (15) pour transmettre le mouvement de refoulement d'un segment excentré de l'arbre moteur (5) et une bague polygonale (19) coopérant avec celui-ci sur le piston (11), la bague polygonale (19) présentant de méplats (21) sur lesquels reposent les plaques (17), avec au moins une poche de graissage (29) respectivement prévue dans les plaques (17),
**caractérisée en ce que**
dans les méplats (21) de la bague polygonale (19) au moins une rainure de graissage (31) est formée, pour à établir une liaison hydraulique entre une chambre intérieure (25) du boîtier (7) et les poches de graissage (29) lors d'une déviation latérale de la bague polygonale (19) par rapport aux plaques (17).

2. Pompe à pistons, en particulier pour l'alimentation en carburant sous haute pression dans des systèmes d'injection de carburant de moteurs à combustion interne, de préférence dans un système d'injection à rampe commune, comprenant de préférence plusieurs pistons (11) disposés dans un alésage de cylindre (9) radialement par rapport à un arbre moteur (5) logé dans un boîtier (7), les pistons (11) présentant un pied de piston (15) avec un plaque (17) montée sur chaque pied de piston (15) pour transmettre le mouvement de refoulement d'un segment excentré de l'arbre moteur (5) et une bague polygonale (19) coopérant avec celui-ci sur le piston (11), la bague polygonale (19) présentant de méplats (21) sur lesquels reposent les plaques (17), avec au moins une poche de graissage (29) étant respectivement prévue dans les plaques (17),
**caractérisée en ce que**
les méplats (21) de la bague polygonale (19) sont dimensionnés pour établir une liaison hydraulique entre une chambre intérieure (25) du boîtier (7) et les poches de graissage (29) lors d'une déviation latérale de la bague polygonale (19) par rapport aux plaques (17).

3. Pompe à pistons radiaux selon la revendication 1 ou 2,
**caractérisée en ce qu'**
au moins une poche de graissage (29) est disposée au centre de la plaque (17).

4. Pompe à pistons radiaux selon l'une quelconque des revendications précédentes,
**caractérisée en ce que**
les poches de graissage (29) présentent une profondeur de 0,001 mm à 0,1 mm.

5. Pompe à pistons radiaux selon l'une quelconque des revendications précédentes,
**caractérisée en ce que**
le diamètre des poches de graissage (29) correspond à environ 1/3 à 2/3 du diamètre des plaques (17).

6. Pompe à pistons radiaux selon l'une quelconque des revendications précédentes,
**caractérisée en ce que**
la poche de graissage (29) est concave.

7. Pompe à pistons radiaux selon l'une quelconque des revendications précédentes,
**caractérisée en ce que**
les dimensions des plaques (17), en particulier leur épaisseur, sont choisies de sorte que pendant la course de refoulement, les plaques (17) s'infléchissent et diminuent le volume des poches de graissage (29).

8. Pompe à pistons radiaux selon l'une quelconque des revendications précédentes,
**caractérisée en ce que**
dans le point mort haut du piston (11), les poches de graissage (29) n'ont pas de liaison hydraulique avec la chambre intérieure (25) du boîtier (7).

9. Pompe à pistons radiaux selon l'une quelconque des revendications précédentes,
**caractérisée en ce que**
les plaques (17) sont guidées dans le boîtier (7).
